# EUROPÄISCHE PATENTSCHRIFT

(11) **EP 0 229 238 B1**
(45) Veröffentlichungstag und Bekanntmachung des Hinweises auf die Patenterteilung: **31.05.1989**
(21) Anmeldenummer: 86114467.3
(22) Anmeldetag: 18.10.1986
(51) Int. Cl.: E21C 35/18, E21C 35/22, E21C 25/60

(54) **Gewinnungswerkzeug zum Hereingewinnen von Mineralien, insbesondere von Kohle**
Mining tool for winning minerals, particularly coal
Outil d'abattage pour l'abattage de minéraux, en particulier de charbon

(30) Priorität: 13.12.1985 DE 3544126
(43) Veröffentlichungstag der Anmeldung: 22.07.1987
(73) Patentinhaber: Boart International Limited, Sandton 2199 (ZA)
(72) Erfinder: Wetzchewald, Karl-Heinz, D-4300 Essen 18 (DE)
(74) Vertreter: Honke, Manfred, Dr.-Ing.

(56) Entgegenhaltungen:
- EP-A- 0 060 827
- EP-A- 0 151 230
- DE-A- 2 817 796
- DE-A- 3 334 031
- DE-U- 7 532 482
- FR-A- 2 408 030

## Beschreibung

Die Erfindung betrifft ein Gewinnungswerkzeug zum Hereingewinnen von Mineralien, insbesondere von Kohle, bestehend aus einem Rundmeißel mit Meißelkopf und Meißelschaft und aus einem Meißelhalter, wobei der Meißelhalter eine Aufnahmebohrung für den darin eingesetzten Meißelschaft aufweist.

Bei bekannten Gewinnungswerkzeugen ist der Rundmeißel regelmäßig mit seinem Meißelschaft drehbar in der Aufnahmebohrung des Meißelhalters gelagert, um einen möglichst gleichmäßigen Verschleiß des Meißelkopfes zu erreichen. Denn anders entsteht eine stumpfe Meißelspitze, welche mit erheblich reduzierter Gewinnungsleistung arbeitet. Das ist häufig wegen Verschmutzung der Meißelschaftlagerung der Fall.

Ein anderes Problem ist beim Einsatz von Gewinnungswerkzeugen in der Staub- und Temperaturbekämpfung zu sehen, im letzteren Fall zur Vermeidung von Funkenbildung und daraus resultierender Explosionsgefahr. Dazu kennt man das Bedüsen der Gewinnungswerkzeuge mit Wasser. Folglich sind die Gewinnungswerkzeuge mit entsprechenden Düsen ausgerüstet. Arbeitet man mit extrem hohen und höchsten Drücken von 1000 bar und mehr, kann darüber hinaus Schneidwirkung erzielt werden, wenn sich die Düsen im Meißelkopf befinden. Allerdings besteht wegen der zwangsläufig geringen Düsenquerschnitte häufig Verstopfungsgefahr. Im Falle der Verstopfung muß die betreffende Düse ausgetauscht werden. Das ist zeit- und kostenaufwendig, stört insbesondere den Gewinnungsprozeß.

Im einzelnen kennt man eine Einrichtung zum Kühlen der Meißel einer Schrämmaschine mit einer im Bereich des Meißels angeordneten Düse für das unter Druck austretende Kühlwasser, zu welcher die Wasserzufuhr durch ein Absperrventil absperrbar ist. Der Meißel ist am Meißelhalter entgegen der Kraft einer Feder und des hydraulischen Druckes des Kühlwassers durch den Schnittdruck begrenzt axial verschiebbar gelagert. Das Absperrventil ist mit dem Meißel durch ein Kupplungsglied derart gekuppelt, daß es bei einer Verschiebebewegung des Meißels in Richtung des Schnittdruckes öffnet (vgl. EP-A-0 060 827).

Weiter ist ein Abbauwerkzeug mit einem Meißelhalter bekannt, in den der Schaft eines aus einem Meißelkörper mit Hartmetallelement bestehenden Schrämmeißels eingesetzt ist. Der Meißelhalter enthält einen Druckwasserkanal, der über ein Kupplungsstück abdichtend mit einem durch den Meißelkörper hindurchführenden Kanal verbunden ist, welcher an dem Meißelkopf austritt (vgl. EP-A-0 151 230).

Außerdem ist ein als Drehmeißel ausgebildetes Schrämwerkzeug bekannt, welches aus einem Meißelhalter und einem darin angeordneten Meißelschaft mit Meißelkörper besteht. Der Meißelkörper ist als auf den Meißelschaft aufsteckbare Kappe ausgebildet und auf dem Meißelschaft unter Zwischenschaltung zumindest eines Sicherungsmittels drehbar gelagert (vgl. DE-U-7 532 482).

Endlich kennt man ein Werkzeug zum Abtragen von Gesteinen und Mineralien mit einem stählernen Schaft, dessen Querschnitt sich zur Spitze hin verjüngt und der einen axialen Spülmittelkanal aufweist. Die sich verjüngende Spitze besteht aus einem in den Schaft eingesetzten Hartmetallstift. Dieser Hartmetallstift weist eine sich an den Spülmittelkanal anschließende Bohrung auf, die im Längsschnitt als Düse ausgebildet ist (vgl. DE-A-2 817 796).

Der Erfindung liegt die Aufgabe zugrunde, ein Gewinnungswerkzeug der eingangs beschriebenen Art zu schaffen, bei welchem im Einsatz einerseits die Meißelspitze durch sichergestellte Rotation des Rundmeißels stets erhalten bleibt, welches andererseits bei Zufuhr eines Hoch- bzw. Höchstdruckmediums mit Schneid- und Selbstreinigungseffekt funktionssicher arbeitet.

Diese Aufgabe löst die Erfindung bei einem gattungsgemäßen Gewinnungswerkzeug dadurch, daß der Meißelkopf als eine Kappe für den Meißelschaft ausgebildet und mit vorgegebenem axialen und radialen Bewegungsspiel auf dem Meißelschaft drehbar gelagert ist, daß in dem Meißelschaft und in der Meißelspitze des kappenartigen Meißelkopfes koaxiale bzw. fluchtende Axialbohrungen angeordnet sind, wobei die Axialbohrung im Meißelschaft als Lagerbohrung für ein Versorgungsrohr mit endseitiger Düse und die Axialbohrung in der Meißelspitze als Düsenbohrung ausgebildet sind, und daß die Düse gegen eine als Dichtsitz ausgebildete Verengung der Lagerbohrung im Stirnflächenbereich des Meißelschaftes unter Dichtwirkung angedrückt ist, und daß an den Meißelschaft,bzw. das Versorgungsrohr eine Versorgungsleitung für Hoch- und Höchstdruckmedien anschließbar ist. - Diese Maßnahmen haben zur Folge, daß die von dem kappenartigen Meißelkopf geschützte Düse stets mit Schneidwirkung gegen die Düsenbohrung in dem Meißelkopf arbeitet, so daß sich diese Düsenbohrung, aus welcher das Hoch- bzw. Höchstdruckmedium austritt, nicht bleibend verstopfen kann. Denn infolge des axialen und radialen Bewegungsspiels des kappenartigen Meißelkopfes auf dem Meißelschaft stellt sich bei beginnender Verstopfung der Düsenbohrung zwangsläufig ein Abstand zwischen der endseitig im Meißelschaft angeordneten Düse und dem Eintrittsende der Düsenbohrung ein, so daß die Schneidwirkung des aus der Düse austretenden Hoch- bzw. Höchstdruckmediums erhalten bleibt. Dadurch kann sich die in der Düsenbohrung beginnende Verstopfung nicht festsetzen, sondern sie wird von dem Hoch- bzw. Höchstdruckmedium aus der Düsenbohrung gleichsam herausgeschnitten. Soweit zunächst das Hoch- bzw. Höchstdruckmedium nicht über die Düsenbohrung an der Meißelspitze entweichen kann, erfolgt Umlenkung und Entweichen zwischen dem kappenartigen Meißelkopf und dem Meißelschaft aufgrund des dort vorhandenen Radialspiels. Folglich bleibt nicht nur stets reinigender Schneideffekt erhalten, sondern auch die für den gleichmäßigen Verschleiß der Meißelspitze erforderliche Rotation des kappenartigen Meißelkopfes auf dem Meißelschaft. Insoweit wird zugleich eine selbst schleifende Meißelspitze verwirklicht, so daß das erfindungsgemäße Gewinnungswerkzeug stets mit optimaler Schneidleistung arbeitet. Diese Effekte werden dadurch noch optimiert, daß der kappenartige Meißelkopf auf der Schulier des Meißelschaftes aufsitzt und dadurch zwischen dem Meißelschaftende mit der Düse und der Meißelspitze mit der Düsenbohrung eine im Axialschnitt umgekehrt U-förmige Umlenkkammer für aus der Düse austretendes Hoch- bzw. Höchstdruckmedium gebildet ist, welches nicht über die Düsenbohrung aus der Meißelspitze austritt. Dadurch wird eine ständige Spülung des Zwischenraumes zwischen dem Meißelkopf und dem Meißelschaft und folglich eine Aufrechterhaltung der Rotationsbewegungen erreicht.

Weitere erfindungswesentliche Merkmale sind im folgenden aufgeführt. So kann die Meißelspitze einen rotationssymmetrischen Schneideinsatz aus beispielsweise Hartmetall aufweisen, durch den die Düsenbohrung hindurchgeführt ist. Auf diese Weise wird ein besonders gleichmäßiges Schleifen der Meißelspitze erreicht. Die Düsenbohrung ist vorzugsweise als abgesetzte Bohrung mit einem erweiterten Eintrittsbereich und einem verengten Austrittsbereich ausgebildet, damit einerseits der Eintritt des aus der vorgeordneten Düse austretenden Hoch- bzw. Höchstdruckmediums in die Düsenbohrung gewährleistet ist, andererseits das Hoch- bzw. Höchstdruckmedium an der Meißelspitze nach wie vor mit Schneidwirkung austritt und den Meißelkopf im Rahmen des axialen Bewegungsspiels nach vorne drückt. Stets ist der aus der Düse austretende Düsenstrahl im Durchmesser kleiner als die Düsenbohrung, um einen einwandfreien Austritt des Mediums an der Meißelspitze zu erreichen. Der kappenartige Meißelkopf ist in einfacher Weise mittels eines auf dem Meißelschaft lösbar befestigten und in eine kappeninnenseitige Ringnut eingreifenden Sicherungsgliedes auf dem Meißelschaft unter Berücksichtigung des axialen und radialen Bewegungsspiels gesichert. Bei diesem Sicherungsglied kann es sich um einen Sicherungsklipp oder eine Sicherungsklammer handeln. Zusätzlich kann ein Sicherungsstift vorgesehen sein, der in eine entsprechende innenseitige Ringnut des kappenartigen Meißelkopfes eingreift. - Weiter sieht die Erfindung vor, daß das Versorgungsrohr an seinem düsenabgewandten Rohrende eine Gewindebuchse aufweist und in eine Gewindebohrung des Meißelhalters einschraubbar ist, so daß sich in verhältnismäßig einfacher Weise eine einwandfreie Anlage der Düse gegen den Dichtsitz im Bereich der endseitigen Verengung des Versorgungsrohres am anderen Rohrende erreichen läßt und dort folglich einwandfreie Dichtwirkung gegeben ist. Ebenso einfach läßt sich die Versorgungsleitung für das Hoch- und Höchstdruckmedium anschließen, nämlich unter Zwischenschaltung eines auf die Gewindebuchse aufschraubbaren Kupplungsstücks, gegebenenfalls unter Zwischenschaltung üblicher Dichtungselemente.

Die durch die Erfindung erreichten Vorteile sind im wesentlichen darin zu sehen, daß ein Gewinnungswerkzeug mit einem Rundmeißel verwirklicht wird, bei dem sich die Meißelspitze durch einen Selbstschleifeffekt und folglich gleichmäßigen Rundmeißelverschleiß ebenso auszeichnet wie durch einen die in der Meißelspitze befindliche Düsenbohrung reinigenden Schneideffekt, so daß bei Zufuhr eines Hoch- bzw. Höchstdruckmediums stets einwandfreie und optimale Schneidleistung gewährleistet ist. Hinzu kommt, daß zugleich die drehbare Lagerung des kappenartigen Meißelkörpers auf dem Meißelschaft gewährleistet ist, weil einerseits Verschmutzungsgefahr zwischen dem kappenartigen Meißel körper und dem Meißelschaft kaum zu befürchten ist, andererseits auch hier ein selbstreinigender Effekt über das Hoch- bzw. Höchstdruckmedium erreicht wird, wenn dieses über den Zwischenraum zwischen kappenartigem Meißelkopf und Meißelschaft beim Reinigen der Düsenbohrung im Meißelkopf und ggf. beim Eintreten in die Düsenbohrung teilweise entweichen muß. Im Ergebnis genügt das erfindungsgemäße Gewinnungswerkzeug auch unter den Gesichtspunkten der Staub- und Temperaturbekämpfung bzw. der Vermeidung von Explosionsgefahr höchsten Ansprüchen. Das gilt insbesondere unter Berücksichtigung einer stabilen und kompakten Bauweise.

Im folgenden wird die Erfindung anhand einer lediglich ein Ausführungsbeispiel darstellenden Zeichnung näher erläutert; es zeigen:
Fig. 1 ein erfindungsgemäßes Gewinnungswerkzeug im Axialschnitt, und
Fig. 2 den Gegenstand nach Fig 1 im Bereich des Meißelkopfes im Zuge selbstreinigender Schneidwirkung zur Befreiung der Düsenbohrung in der Meißelspitze.

In den Figuren ist ein Gewinnungswerkzeug zum Hereingewinnen von Mineralien, insbesondere von Kohle, dargestellt, welches in seinem grundsätzlichen Aufbau aus einem Rundmeißel mit Meißelkopf 1 und Meißelschaft 2 und aus einem Meißelhalter 3 besteht, wobei der Meißelhalter 3 eine Aufnahmebohrung 4 für den darin drehfest eingesetzten Meißelschaft 2 aufweist. Der Meißelkopf 1 ist als eine Kappe für den Meißelschaft 2 ausgebildet und mit vorgegebenem axialen und radialen Bewegungsspiel S, S' auf dem Meißelschaft 2 drehbar gelagert. In dem Meißelschaft 2 und in der Meißelspitze 5 des kappenartigen Meißelkopfes 1 sind koaxiale bzw. fluchtende Axialbohrungen 6, 7 angeordnet, wobei die Axialbohrung im Meißelschaft 2 als Lagerbohrung 6 für ein Versorgungsrohr 8 mit endseitiger Düse 9 und die Axialbohrung in der Meißelspitze 5 als Düsenbohrung 7 ausgebildet sind. Die Düse 9 ist gegen eine als Dichtsitz 10 ausgebildete Verengung der Lagerbohrung 6 im Stirnflächenbereich des Meißelschaftes 2 unter Dichtwirkung angedrückt. An den Meißelschaft 2 bzw. das Versorgungsrohr 8 ist eine Versorgungsleitung 11 für Hoch- und Höchstdruckmedien, regelmäßig Wasser anschließbar. Tatsächlich arbeitet das erfindungsgemäße Gewinnungswerkzeug mit Wasserdrücken bis zu 1000 bar und mehr. Dadurch erfüllt es die kombinierte Funktion eines Schneid- und Brechwerkzeuges mit selbstreinigendem Schneideffekt in der Düsenbohrung 7 des Meißelkopfes und selbstschleifendem Effekt durch stets aufrechterhaltene Rotation der Meißelspitze 5. Dazu weist die Meißelspitze 5 einen rotationssymmetrischen Schneideinsatz 12 aus beispielsweise Hartmetall auf, durch den die Düsenbohrung 7 hindurchgeführt ist. Die Düsenbohrung 7 ist als abgesetzte Bohrung mit einem erweiterten Eintrittsbereich 7a und einem verengten Austrittsbereich 7b ausgebildet, welcher sich über die Länge des Schneideinsatzes 12 erstreckt. Der kappenartige Meißelkopf 1 ist mittels eines auf dem Meißelschaft 2 lösbar befestigten und in eine kappeninnenseitige Ringnut 13 eingreifenden Sicherungsgliedes 14, z. B. eines Sicherungsklipps, auf dem Meißelschaft gesichert. - Das Versorgungsrohr 8 weist an seinem düsenabgewandten Rohrende eine Gewindebuchse 15 auf und ist in eine Gewindebohrung 16 des Meißelhalters 3 einschraubbar, und zwar derart, daß Dichtwirkung zwischen der Düse 9 am anderen Ende des Versorgungsrohres 8 und der dortigen als Dichtsitz 10 ausgebildeten Verengung der Lagerbohrung 6 in dem Meißelschaft 2 erreicht wird. Die Versorgungsleitung 11 ist ihrerseits unter Zwischenschaltung eines auf die Gewindebuchse 15 aufschraubbaren Kupplungsstücks 17 an das Versorgungsrohr 8 anschließbar. Grundsätzlich kann mit solchen Wasserdrücken gearbeitet werden, daß das Wasser nicht nur über die Düsenbohrung 7 in der Meißelspitze austritt, sondern auch zugleich zur Aufrechterhaltung der Rotation des kappenartigen Meißelkopfes 1 auf den Meißelschaft 2 zwischen eben dem Meißelkopf 1 und dem Meißelschaft 2 entweicht. Dadurch wird Verschmutzungsgefahr zwischen Meißelkopf 1 und Meißelschaft 2 unterbunden und folglich bleibt die Rotation des kappenartigen Meißelkopfes 1 aufrechterhalten. Das wird nach bevorzugter Ausführungsform der Erfindung mit selbständiger Bedeutung dadurch erreicht, daß der kappenartige Meißelkopf 1 auf einer Schulter 18 des Meißelschaftes 2 aufsitzt und dadurch zwischen dem Meißelschaftende mit der Düse 9 und der Meißelspitze 5 mit der Düsenbohrung 7 eine im Axialschnitt umgekehrt U-förmige Umlenkkamer 19 für aus der Düse 9 austretendes Hoch- bzw. Höchstdruckmedium gebildet ist.

Das erfindungsgemäße Gewinnungswerkzeug eignet sich bevorzugt auch für das Hereingewinnen von Hartstein.

## Patentansprüche

1. Gewinnungswerkzeug zum Hereingewinnen von Mineralien, insbesondere von Kohle, bestehend aus einem Rundmeißel mit Meißelkopf und Meißelschaft und aus einem Meißehalter, wobei der Meißelhalter eine Aufnahmebohrung für den darin drehfest eingesetzten Meißelschaft aufweist, daß der Meißelkopf (1) als eine Kappe für den Meißelschaft (2) ausgebildet und mit vorgegebenem axialen und radialen Bewegungsspiel (S, S') auf dem Meißelschaft (2) drehbar gelagert ist, gekennzeichnet dadurch daß in dem Meißelschaft (2) und in der Meißelspitze (5) des kappenartigen Meißelkopfes (1) koaxiale Axialbohrungen (6, 7) angeordnet sind, wobei die Axialbohrung im Meißelschaft (2) als Lagerbohrung (6) für ein Versorgungsrohr (8) mit endseitiger Düse (9) und die Axialbohrung in der Meißelspitze (5) als Düsenbohrung (7) ausgebildet sind, und daß die Düse (9) gegen eine als Dichtsitz (10) ausgebildete Verengung der Lagerbohrung (6) im Stirnflächenbereich des Meißelschaftes (2) unter Dichtwirkung angedrückt ist, und daß an den Meißelschaft (2) bzw. das Versorgungsrohr (8) eine Versorgungsleitung (11) für Hoch- und Höchstdruckmedium anschließbar ist.

2. Gewinnungswerkzeug nach Anspruch 1, dadurch gekennzeichnet, daß der kappenartige Meißelkopf (1) auf einer Schulter (18) des Meißelschaftes (2) aufsitzt und dadurch zwischen dem Meißelschaftende mit der Düse (9) und der Meißelspitze (5) mit der Düsenbohrung (7) eine im Axialschnitt umgekehrt U-förmige Umlenkkammer (19) für aus der Düse (9) austretendes Hoch- bzw. Höchstdruckmedium gebildet ist.

3. Gewinnungswerkzeug nach Anspruch 1 oder 2, dadurch gekennzeichnet, daß die Meißelspitze (5) einen rotationssymmetrischen Schneideinsatz (12) aufweist, durch den die Düsenbohrung (7) hindurchgeführt ist.

4. Gewinnungswerkzeug nach einem der Ansprüche 1 bis 3, dadurch gekennzeiennet, daß die Düsenbohrung (7) als abgesetzte Bohrung mit einem erweiterten Eintrittsbereich (7a) und einem verengten Austrittsbereich (7b) ausgebildet ist.

5. Gewinnungswerkzeug nach einem der Ansprüche 1 bis 4, dadurch gekennzeichnet, daß der kappenartige Meißelkopf (1) mittels eines auf dem Meißelschaft (2) lösbar befestigten Sicherungsgliedes (14), z. B. Sicherungsklipp, -klammer und gegebenenfalls -stift auf dem Meißelschaft (2) gesichert ist.

6. Gewinnungswerkzeug nach einem der Ansprüche 1 bis 5, dadurch gekennzeichnet, daß das Versorgungsrohr (8) an seinem düsenabgewandten Rohrende eine Gewindebuchse (15) aufweist und in eine Gewindebohrung (16) des Meißelhalters (3) einschraubbar ist.

7. Gewinnungswerkzeug nach einem der Ansprüche 1 bis 6, dadurch gekennzeichnet, daß die Versorgungsleitung (11) unter Zwischenschaltung eines auf die Gewindebuchse (15) aufschraubbaren Kupplungsstücks (17) an das Versorgungsrohr (8) anschließbar ist.

## Claims

1. Mining tool for mining minerals, particularly coal, consisting of a round chisel with chisel head and chisel shaft and of a chisel holder wherein the chisel holder has a bore for receiving the chisel shaft which is inserted secured against rotation therein, and where the chisel head (1) is designed as a cap for the chisel shaft (2) and is rotatably mounted on the chisel shaft (2) with predetermined axial and radial play (S, S'), characterised in that coaxial axial bores (6, 7) are mounted in the chisel shaft (2) and in the chisel tip (5) of the cap-like chisel head (1) wherein the axial bore in the chisel shaft (2) is designed as a bearing bore (6) for a supply pipe (8) with end nozzle (9) and the axial bore in the chisel tip (5) is designed as a nozzle bore (7) and that the nozzle (9) is pressed with sealing action against a restriction, designed as a sealing seat (10), of the bearing bore (6) in the end face area of the chisel shaft (2) and that a supply line (11) for high and super-high pressurised medium is connectable to the chisel shaft (2) or supply pipe (8).

2. Mining tool according to claim 1, characterised in that the cap-like chisel head (1) is seated on a shoulder (18) of the chisel shaft (2) and thereby between the chisel shaft end with the nozzle (9) and the chisel tip (5) with the nozzle bore (7) a deflection chamber (19) is formed in inverted U-shape in axial section for the high or super-high pressurised medium emerging from the nozzle (9).

3. Mining tool according to claim 1 or 2 characterised in that the chisel tip (5) has a rotationally symmetrical cutting insert (12) through which the nozzle bore (7) is directed.

4. Mining tool according to one of claims 1 to 3 characterised in that the nozzle bore (7) is designed as a recessed bore with an enlarged inlet area (7a) and a restricted outlet area (7b).

5. Mining tool according to one of claims 1 to 4 characterised in that the cap-like chisel head (1) is secured on the chisel shaft (2) by means of a securing member (14), e.g. safety clip or bracket and where applicable pin, detachably fixed on the chisel shaft (2).

6. Mining tool according to one of claims 1 to 5 characterised in that the supply pipe (8) has a threaded sleeve (15) at its pipe end remote from the nozzle and can be screwed into a threaded bore (16) of the chisel holder (3).

7. Mining tool according to one of claims 1 to 6 characterised in that the supply line (11) is connectable to the supply pipe (8) with the interposition of a coupling member (17) which can be screwed onto the threaded sleeve (15).

## Revendications

1. Outil d'abattage destiné à l'abattage de minéraux et notamment de charbon, constitué par un couteau rond présentant une tête et une queue, ainsi que par un porte-couteau, le porte-couteau comprenant un alésage de réception destiné à la queue du couteau insérée à l'intérieur de façon fixe en rotation, la tête (1) du couteau étant constituée sous foie d'un capuchon pour la queue (2) du couteau et étant montée de façon rotative avec un jeu de mouvement axial et radial prédéterminé (S, S') sur la queue (2) du couteau, caractérisé en ce que sont constitués dans la queue (2) et dans la pointe (5) de la tête en forme de capuchon (1) du couteau des alésages axiaux (6, 7) coaxiaux, l'alésage axial constitué dans la queue (2) du couteau étant un alésage de support (6) pour une conduite d'alimentation (8) comprenant une buse à une extrémité (9), l'alésage axial prévu dans la pointe (5) du couteau étant constitué sous forme d'un alésage de buse (7), et en ce que la buse (9) est pressée de façon étanche dans la région de la surface frontale de la queue (2) du couteau contre un étranglement de l'alésage de support (6) constitué sous forme d'un siège étanche (10), et en ce qu'une conduite d'alimentation destinée à l'agent sous haute ou très haute pression peut être raccordée à la queue (2) du couteau ou au tube d'alimentation (8).

2. Outil d'abattage selon la revendication 1, caractérisé en ce que la tête en forme de capuchon (1) du couteau repose sur un épaulement (18) de la queue (2) du couteau, et en ce qu'il est ainsi constitué. entre l'extrémité de la queue du couteau comprenant la buse (9) et la pointe du couteau (5) comprenant l'alésage de buse (7), une chambre de renvoi (19) dont la section axiale est en forme de U inversé et qui est destinée à l'agent sous haute ou très haute pression sortant par la buse (9)

3. Outil d'abattage selon la revendication 1 ou 2, caractérisé en ce que la pointe (5) du couteau présente un élément rapporté de coupe (12) à symétrie de révolution, par lequel passe l'alésage de buse (7).

4. Outil d'abattage selon l'une quelconque des revendications 1 à 3, caractérisé en ce que l'alésage de buse (7) est constitué sous la forme d'un alésage à gradin comprenant une région d'entrée élargie (7a) et une région de sortie étranglée (7b).

5. Outil d'abattage selon l'une quelconque des revendications 1 à 4, caractérisé en ce que la tête en forme de capuchon (1) du couteau est fixée de façon amovible sur la queue (2) du couteau au moyen d'un organe de fixation (14) tel qu'un clips, une pince et éventuellement une tige sur la queue (2) du couteau.

6. Outil d'abattage selon l'une quelconque des revendications 1 à 5, caractérisé en ce que le tube d'alimentation (8) comprend à son extrémité qui est à l'opposé de la buse une douille filetée (15) pouvant être vissée dans un alésage taraudé (16) du porte-couteau (3).

7. Outil d'abattage selon l'une quelconque des revendications 1 à 6, caractérisé en ce que la conduite d'alimentation (11) peut être raccordée au tube d'alimentation (8) avec interposition d'une pièce d'accouplement (17) pouvant être vissée sur la douille filetée (15).
